# EUROPÄISCHE PATENTSCHRIFT

(11) **EP 2 488 808 B1**
(45) Veröffentlichungstag und Bekanntmachung des Hinweises auf die Patenterteilung: **14.01.2015**
(21) Anmeldenummer: 10770999.0
(22) Anmeldetag: 11.10.2010
(51) Int. Cl.: F26B 5/06, F26B 25/00

(54) **BE- UND ENTLADEVORRICHTUNG FÜR EINE GEFRIERTROCKNUNGSANLAGE**
DEVICE FOR LOADING AND UNLOADING A FREEZE DRYING SYSTEM
DISPOSITIF DE CHARGEMENT ET DE DÉCHARGEMENT POUR UNE INSTALLATION DE LYOPHILISATION

(30) Priorität: 12.10.2009 DE 102009049142
(43) Veröffentlichungstag der Anmeldung: 22.08.2012
(73) Patentinhaber: Martin Christ Gefriertrocknungsanlagen GmbH, 37520 Osterode am Harz (DE)
(72) Erfinder: CHRIST, Martin, 37520 Osterode am Harz (DE)
(74) Vertreter: REHBERG HÜPPE + PARTNER
(86) Internationale Anmeldenummer: PCT/EP2010/006180
(87) Internationale Veröffentlichungsnummer: WO 2011/045008

(56) Entgegenhaltungen:
- WO-A1-2005/121671
- DE-A1-102007 046 172
- US-A- 4 017 001
- US-A- 5 261 774

## Beschreibung

Die Erfindung bezieht sich auf Be- und/oder Entladevorrichtungen für eine Gefriertrocknungsanlage entsprechend den Merkmalen des Oberbegriffs des Anspruchs 1.

Das Verfahren der Gefriertrocknung wird bei thermisch empfindlichen Gütern wie z. B. pharmazeutischen und biochemischen Produkten, Lebensmitteln usw. eingesetzt, wobei das Trocknungsgut zunächst gefroren wird, auskristallisiertes Eis unter Vakuum aus dem Gut sublimiert und an Kondensatoren erneut als Eis abgeschieden wird. Zu diesem Zweck werden der Druck, die Temperatur und weitere Parameter des Trocknungsverlaufs nach Maßgabe einer produktspezifischen Sublimationsdruckkurve gesteuert und überwacht, um reproduzierbare Trocknungsergebnisse zu erzielen. Die für die Sublimation erforderliche Energie wird in der Regel durch Beheizen zugeführt.

Gefriertrocknungsanlagen sind in vielen Fällen für einen diskontinuierlichen Betrieb ausgelegt und bestehen überwiegend aus einer Trocknungskammer und einer mit dieser über eine schließbare Öffnung in Verbindung stehenden Kondensatorkammer, wobei das Trocknungsgut in einer Vielzahl von Trocknungsgefäßen, Fläschchen, Ampullen oder auch Schalen aufgenommen ist, die zur Durchführung der Trocknung auf eine Stellfläche innerhalb einer Trocknungskammer gesetzt werden. In der Trocknungskammer sind eine Vielzahl derartiger Stellflächen in einem Gestell mit Abstand vertikal verschiebbar übereinander angeordnet. Nachdem bei einem Trocknungsvorgang in Abhängigkeit von der Größe der Gefriertrocknungsanlage eine große Anzahl an jeweils eine bestimmte Menge Trocknungsgut enthaltenden Trocknungsgefäßen in die Trocknungskammer eingebracht und nach Abschluss des Trocknungsvorgangs wieder entnommen werden muss, ist sowohl für das Beladen als auch für das Entladen der Trocknungsgefäße der Einsatz automatisiert arbeitender Vorrichtungen üblich, wobei bei den Anlagen heute bereits bei der Bestellung festgelegt werden muss, ob das Beladen und/oder das Entladen von Hand oder mittels entsprechender automatisiert arbeitender Vorrichtungen erfolgen soll. Eine Nachrüstung einer manuell zu be- und/oder entladenden Gefriertrocknungsanlage auf ein integriertes automatisiertes Verfahren ist heute nicht bzw. nur unter hohem Aufwand möglich.

In Anbetracht der Temperaturempfindlichkeit des Trocknungsgutes, besonders jedoch aufgrund der Notwendigkeit der Darstellung aseptisch einwandfreier Bedingungen bei allen Anlagenkomponenten, die mit dem Trocknungsgut in Berührung gelangen, muss bei dem Konzept einer Be- und Entladevorrichtung ein besonderes Augenmerk darauf gerichtet werden, wie sich deren Beschaffenheit und Wirkungsweise unter Gesichtspunkten der aseptischen Herstellung darstellt.

Aus dem Dokument DE 103 07 571 A1 ist eine Be- und Entladevorrichtung für eine Gefriertrocknungsanlage bekannt, wobei außenseitig vor der Be- und Entladeöffnung einer Trocknungskammer ein zum Beladen bestimmter horizontal verfahrbarer Schieber und ein zum Entladen bestimmter, ebenfalls horizontal in die Kammer hinein verfahrbarer Schlitten vorgesehen sind. Der Schieber wirkt mit einem taktweise betriebenen Förderband zusammen, auf dem die in die Kammer einzubringenden Trocknungsgefäße aufstehen und ist u. a. durch eine sich quer zu der Vorschubrichtung des Beladens erstreckende, zur Anlage an den Trocknungsgefäßen bestimmte Leiste gekennzeichnet, die an beiden seitlichen Enden über jeweils einen Zahnstangenantrieb antreibbar ist. Der Schlitten wird durch ein getrennt von dem Schieber über die Entladeöffnung bis an das dieser gegenüberliegende hintere Ende in die Kammer einfahrbares, hierbei die Stellplatte einschließlich der auf dieser aufstehenden Trocknungsgefäße überfahrendes Gestell gebildet, wobei beiderseits des Schlittens jeweils ein aufwickelfähiges, zur Übertragung von Zug- und Druckkräften geeignetes Gelenksystem vorgesehen ist, welches mit einem Antrieb außerhalb der Kammer in Verbindung steht. Das genannte, die Trocknungsgefäße überfahrende Gestell ist über Rollen auf der zu entladenden, seitliche Stege aufweisenden Stellfläche aufgelagert. Mittels einer von dem Gestell bei Erreichen einer Anlageposition an dem genannten hinteren Ende automatisch absenkbbaren, sich quer erstreckenden Struktur ist eine Mitnahmewirkung auf die auf der Stellfläche aufstehenden Trocknungsgefäße dargestellt, so dass der Entladevorgang durch ein Ansteuern der beiden Gelenksysteme eingeleitet wird.

Nahezu alle Komponenten dieser bekannten Be- und Entladevorrichtung einschließlich der genannten Antriebe befinden sich außerhalb der Trocknungskammer, so dass sich ein nicht unbeträchtlicher Platzbedarf vor der Trocknungskammer ergibt. Es sind getrennte, mechanisch völlig unterschiedlich gestaltete Systeme zur Be- sowie zur Entladung vorgesehen, die jeweils konstruktiv verhältnismäßig kompliziert und damit einhergehend verschmutzungsanfällig gestaltet sind, so dass sich dementsprechend deren Reinigung aufwändig gestaltet. Insbesondere die Herstellung eines für die Verwendung in und vor einer Gefriertrocknungsanlage hinreichend aseptischen Zustands wird jedenfalls erschwert. Dies kommt u. a. auch in den genannten Gelenksystemen zum Ausdruck, welche wie der Schlitten in einer Ebene oberhalb der zu entladenden Stellfläche geführt sind, so dass an dieser Stelle ein unvermeidbarer Abrieb entsteht, der auf die Stellfläche fällt. Dies kommt auch in dem mechanischen System zum Ausdruck, welches das automatische Absenken der zur Ausübung einer Mitnahmewirkung auf die auf der Stellfläche aufstehenden Trocknungsgefäße bestimmten Struktur bewirkt. Als nachteilig in aseptischer Hinsicht ist auch zu werten, das die eingesetzten Stellflächen mit seitlichen Stegen versehen sind, wenn man berücksichtigt, dass der Schlitten über im Randbereich der Stellfläche aufliegende Rollen abgestützt ist, welche ebenfalls einen unvermeidbaren Abrieb erzeugen.

Eine vergleichbare Be- und Entladevorrichtung für eine Gefriertrocknungsanlage ist aus dem Dokument WO 2005/121671 bekannt. Hierbei ist zum Beladen der sich in einer Beladeposition vor einem zum Beund Entladen bestimmten Schlitz in der Gehäusewandung der Trocknungskammer befindlichen Stellplatte ein Schieber vorgesehen, der durch den Schlitz hindurch in die Trocknungskammer ein- bzw. aus dieser ausfahrbar ist. Zum Entladen dient eine entlang seitlicher, sich parallel zu den Berandungen der Stellplatte erstreckender Führungen verfahrbare Förderleiste, die zusätzlich um ihre Längsachse schwenkbar ist, und zwar zwischen einer zum Überfahren der auf der Stellplatte aufstehenden Trocknungsgefäße bestimmten Einfahrposition und einer zum Ausschieben der Trocknungsgefäße bestimmten Ausfahrposition. Der Antrieb der Förderleiste sowohl beim Einfahren in die Trocknungskammer, beim Ausfahren aus der Trocknungskammer als auch beim Schwenken um ihre Längsachse zwischen den genannten Positionen erfolgt über ein mit den Enden der Förderleiste in Verbindung stehendes Zugmittel unter Mitwirkung von außerhalb der Trocknungskammer angeordneten, jeweils mit den Enden der Förderleiste in Verbindung stehenden Antrieben. Die vorstehend bereits dargelegten, die Darstellung und Aufrechterhaltung aseptischer Verhältnisse betreffenden Schwierigkeiten treten hier gleichermaßen auf. Auch ergibt sich für den Schieber ein nicht unbeträchtlich Platzbedarf vor dem genannten Schlitz.

Eine andere Be- und Entladevorrichtung für eine Gefriertrocknungsanlage ist aus dem Dokument DE 60 2004 003 692 T2 bekannt, die durch in eine Kammer hinein beiderseits einer Abstellfläche verlaufende Führungen gekennzeichnet ist, auf denen jeweils ein Schlitten angeordnet ist, wobei beide Schlitten über eine Stange in Verbindung stehen, die unter Zwischenanordnung von Schwenkhebeln um eine senkrecht zu den Führungen verlaufende Achse zwischen einer unteren eine Anschlagfunktion während des Einschiebens der Abstellfläche aufstehenden Gefäße erfüllenden Stellung und einer oberen, ein Überfahren der Gefäße ermöglichenden und eine Ausstoßfunktion erfüllenden Stellung schwenkbar angeordnet ist. Die die Schlitten verbindende Stange ist in ihrer unteren Stellung über auf der Abstellfläche abrollende Räder gestützt. Vor einer Eingangsöffnung außerhalb der Kammer befindet sich ein balkenförmiger Schiebermechanismus, der zum Einschieben der Gefäße in die Kammer eingerichtet ist. Zum Antrieb der Schlitten einschließlich des Schwenkmechanismus der genannten Stange dienen Bandantriebe. Schwierigkeiten, die mit der Darstellung aseptischer Verhältnisse zusammenhängen, ergeben sich auch bei dieser Vorrichtung aufgrund der Abstützung der genannten Stange sowie der konstruktiven Ausbildung und Anordnung der innerhalb der Kammer verfahrbar angeordneten Baugruppen. Neben einem unvermeidbaren Abrieb ergibt sich das Risiko eines Eintrags von Verunreinigungen aus der Umgebung sowie die eine Reinigung erschwerenden strukturell komplizierten Verhältnisse auch dieser Be- und Entladevorrichtung.

Es ist die Aufgabe der Erfindung, eine Vorrichtung der eingangs vorgestellten Art dahingehend auszugestalten, dass neben einem mechanisch einfachen Aufbau, welcher auch an erfindungsgemäß vorbereiteten Kammern ohne großen Aufwand nachrüstbar ist, insbesondere Gesichtspunkte der Aseptik Beachtung gefunden haben, so dass sich Wartungs- und Reinigungsarbeiten einfach durchführen lassen. Gelöst ist diese Aufgabe bei einer solchen Vorrichtung durch die Merkmale des Kennzeichnungsteils des Anspruchs 1.

Die wesentlichen Komponenten der Vorrichtung, nämlich ein Schlitten und zwei stellflächenunabhängige Führungen, auf denen der Schlitten aufgelagert ist, befinden sich innerhalb der Trocknungskammer, wobei die Führungen beiderseits einer Bewegungsrichtung, in der ein Beladen oder ein Entladen stattfindet, feste Leitkanten bilden und wobei der Schlitten eine sich quer zu dieser Bewegungsrichtung erstreckende bewegliche Leitkante bildet. Der Schlitten ist nach Maßgabe eines Beladens oder eines Entladens stets auf eine entsprechende Seite der Trocknungsgefäße verfahrbar, um eine Vorschubwirkung auszuüben. Von besonderem Vorteil ist, dass die Führungen sowohl eine Leitfunktion auf die zu bewegenden Trocknungsgefäße ausüben als auch zur Auflagerung des Schlittens dienen. Diese vorzugsweise gekapselt und glattwandig ausgebildeten Komponenten sind einfach zu reinigen und sollten insbesondere einer Dampfsterilisation, aber auch anderen Sterilisationsverfahren zugänglich sein. Der Schlitten steht in jedem Fall mit einem Antrieb in Verbindung.

Der dem / den Schlitten zugeordnete Antrieb ist als Linearmotor ausgebildet, mit dessen wenigstens einem Primärteil ein Schlitten in Verbindung steht. Ein solcher Antrieb ist an die eingangs dargestellten Betriebsbedingungen einer Gefriertrocknungsanlage am besten angepasst, da er auch unter extremen Bedingungen reibungs-, wartungs- und störungsfrei arbeitet und sich nahezu kein Abrieb ergibt. Vorzugsweise sind zwei Primärteile an den seitlichen Enden des Schlittens angeordnet, wobei die jeweiligen Sekundärteile, nämlich eine Folge von Permanentmagneten wechselnder Polarität in die Führungen baulich integriert sind.

Auch sind die beiden Komponenten Primärteil und Sekundärteil als außenseitig völlig glattwandige Bauteile herstellbar, deren elektromagnetische Funktionselemente hermetisch gekapselt angeordnet sind, so dass eine besonders einfache Reinigung, insbesondere Sterilisation möglich ist.

Die steuerungstechnische Verbindung des Primärteils / der Primärteile des dem Schlitten zugeordneten Linearantriebs mit einer externen, sich außerhalb der Trocknungskammer befindlichen Steuerung kann im einfachsten Fall durch eine Leitungsgruppe erfolgen, die mit dem Schlitten in Verbindung steht, dessen Bewegungen folgt und über eine vakuumdichte Wanddurchführung in den Außenraum geführt ist. Um Leitungen einzusparen, kann demgegenüber jedoch auch mit Hinblick auf Verschmutzungen eine Mehrfachbenutzung einer Leitung in dem Sinne vorgesehen sein, dass diese gleichzeitig zur Energieübertragung sowie zur Datenübertragung genutzt wird.

Sowohl der Schlitten als auch die Führungen erstrecken sich in einer Ebene geringfügig oberhalb der Ebene, in der sich die Stellfläche in der Belade- oder Entladeposition befindet. Der Schlitten und die Führungen bilden in jedem Fall Leitkanten, die sich senkrecht zu der Stellfläche erstrecken und großflächige glatte Anlagen für die Trocknungsgefäße bilden.

Die oben genannte Aufgabe ist ferner durch die Merkmale des Anspruchs 2 gelöst. Diese Vorrichtung unterscheidet sich von der Vorrichtung gemäß Anspruch 1 dadurch, dass der dem / den Schlitten zugeordnete Antrieb als Linearmotor ausgebildet ist, dessen Primärteil baulich in die Führung des Schlittens integriert ist und dessen, durch eine Folge von Permanentmagneten gebildetes Sekundärteil mit dem Schlitten in Verbindung steht. Ein solcher Antrieb ist an die Betriebsbedingungen einer Gefriertrocknungsanlage ebenso gut angepasst wie der Antrieb gemäß Anspruch 1, weil dieser alternative Antrieb ebenfalls unter extremen Bedingungen reibungs-, wartungs- und störungsfrei arbeitet und sich nahezu kein Abrieb ergibt.

Vorzugsweise sind zwei Sekundärteile vorgesehen, von denen jeweils eines an den seitlichen Enden des Schlittens angeordnet ist, wobei die jeweiligen Primärteile in beiden Führungen untergebracht sind.

Insbesondere kann vorgesehen sein, dass der Schlitten mit dem bzw. den Sekundärteilen eine passive Einheit bildet, welche keine elektrische oder mechanische Anbindung an das Gesamtsystem besitzt und für Reinigungszwecke aus den Führungen entnommen werden kann.

Die steuerungstechnische Verbindung des Primärteils / der Primärteile des dem Schlitten zugeordneten Linearantriebs mit einer externen, sich außerhalb der Trocknungskammer befindlichen Steuerung kann im einfachsten Fall durch eine Leitungsgruppe erfolgen, die mit der Führung in Verbindung steht und über eine vakuumdichte Wanddurchführung in den Außenraum geführt ist.

Von den genannten Unterschieden abgesehen wird hinsichtlich dieser alternativen Vorrichtung gemäß Anspruch 2 auf die Ausführungen im Zusammenhang mit der Vorrichtung gemäß Anspruch 1 verwiesen, wobei die alternative Vorrichtung insbesondere ebenfalls die Merkmale gemäß den Ansprüchen 3 bis 19 aufweisen kann.

Die Merkmale der Ansprüche 3 bis 6 sind auf eine weitere Ausgestaltung der Führungen gerichtet. Diese sind kein Bestandteil der sich in der Ent- oder Beladeposition befindlichen Stellfläche und es ist deren Stellung relativ zueinander, somit quer zu der genannten Bewegungsrichtung einstellbar. Sie sind ferner in ihrer Längsrichtung, welche parallel zu der genannten Bewegungsrichtung verläuft, entweder zur Gänze verschiebbar oder es sind die Führungen jeweils segmentiert ausgebildet, wobei zumindest einzelne Segmente verschiebbar ausgebildet sind. Der Sinn der Verschiebbarkeit besteht u. a darin, eine Bewegung des Schlittens über eine Be- oder Entladeöffnung hinaus darstellen zu können, so dass der Schlitten während eines Entladens ein Verschieben der Trocknungsgefäße aus der Trocknungskammer hinaus und auf einen hier bereitstehenden Entladetisch oder während eines Beladens in eine Position hinter den Trocknungsgefäßen verfahrbar ist, so dass die Ausübung einer Vorschubfunktion in Richtung auf die Trocknungskammer hin darstellbar ist. Der Sinn der Segmentbildung besteht ferner darin, außerhalb eines Belade- oder eines Entladevorgangs Lücken im Bereich der Führungen darzustellen, so dass während eines Trocknungsvorgangs keine Kollisionen mit Teilen des die Stellflächen in der Trocknungskammer aufnehmenden Gestells gegeben sind.

Die Führungen können entsprechend den Merkmalen des Anspruchs 7 auch zur Auflagerung von zwei Schlitten eingerichtet sein. In diesem Fall kann ein Entladen sowie ein Beladen mit der Maßgabe durchgeführt werden, dass über den einen Schlitten, der sich in der jeweiligen Vorschubrichtung gesehen hinter den Trocknungsgefäßen befindet, eine Vorschubfunktion ausgeübt wird, wohingegen über den anderen Schlitten eine Gegenhaltefunktion ausgeübt wird. Auf diese Weise ist die Aufstandstabilität der Trocknungsgefäße bei kurzen Taktzeiten verbessert.

Gemäß den Merkmalen der Ansprüche 8 und 9 umfasst die Be- und Entladevorrichtung ein außerhalb der Trocknungskammer angeordnetes, vertikal und gegebenenfalls horizontal bewegliches Brückenteil, dass das Bindeglied zu nachgeordneten Fördereinrichtungen bildet. Dieses Brückenteil ist zum Zusammenwirken mit der sich in der Entladeposition befindlichen Stellfläche bestimmt und es sind die Führungen bzw. Segmente derselben mit der Maßgabe in Längsrichtung verschiebbar, dass über den Schlitten eine Vorschubwirkung bis auf das Brückenteil darstellbar ist.

Das Brückenteil ist entsprechend den Merkmalen des Anspruchs 10 auch zum Beladen nutzbar.

Die Merkmale der Ansprüche 11 und 12 sind auf die Ausgestaltung eines zum Beladen bestimmten Brückenteiles gerichtet, welches im Wesentlichen dem zum Entladen bestimmten Brückenteil entspricht, dass heißt vertikal und gegebenenfalls horizontal verfahrbar angeordnet ist und sich in einer Beladestellung in einer gemeinsamen Ebene mit der zu beladenden Stellfläche, an diese unmittelbar angrenzend erstreckt. Wesentlich ist, dass auch in diesem Fall die Führungen bzw. Segmente derselben mit der Maßgabe verfahrbar sind, dass der Schlitten vorab in eine solche Position hinter den auf dem Brückenteil aufstehenden Trocknungsgefäßen verfahrbar ist, dass auf diese eine Vorschubfunktion in Richtung auf die Stellfläche hin ausübbar ist. Die Führungen oder auch Segmente derselben können durch außerhalb der Trocknungskammer angeordnete Segmente fortgeführt sein, um eine dementsprechende Verfahrbarkeit der Schlitten bereit zu stellen.

Die Maßnahmen des Anspruchs 13 dienen in gleicher Weise wie die Maßnahmen des Anspruchs 6 der Verbesserung der Verschiebbarkeit der Trocknungsgefäße insbesondere auf großen, eine Vielzahl an Trocknungsgefäßen aufnehmenden Stellflächen. Insbesondere kann auf diese Weise dem Umstand Rechnung getragen werden, dass die Trocknungsgefäße nicht geordnet hintereinander, sondern unter Belassung von Lücken aufgestellt sind, welches bei einem Verschieben ansonsten die Gefahr eines Verkeilens und eines Umstürzens mit sich bringt.

Die Maßnahmen der Ansprüche 14 und 15 sind auf eine Verbesserung der Genauigkeit der Positionierung einer Stellfläche beispielsweise in der Belade-oder Entladeposition gerichtet. Im Regelfall ist eine exakte Positionierung lediglich unter Verwendung des genannten, hydraulisch zu betätigenden Plattengestells nur eingeschränkt erreichbar.

Ein weiterer Vorteil, der sich aus der Verwendung des genannten Systems der Auflagen, insbesondere der Darstellung einer von dem Plattengestell unabhängigen Höhenposition einer Stellfläche ergibt, besteht darin, dass beispielsweise in der Entladestation der vertikale Abstand zwischen den Stellflächen an die Höhe der Trocknungsgefäße angepasst werden kann. Die Trocknungsgefäße werden bekanntlich unter Vakuum mittels Gummistopfen verschlossen, über welche diese nach erfolgtem Einführen der Stopfen an den sich jeweils über ihnen befindlichen Stellflächen haften können, ein Umstand, der ein geordnetes Ausbringen aus der Trocknungskammer zumindest behindert. Erfindungsgemäß ist demgegenüber ein geringer Abstand zwischen den Gummistopfen und der sich oberhalb dieser befindlichen Stellfläche einstellbar und damit ein von einem Anhaften der Gummistopfen ungestörtes Ausbringen aus der Trocknungskammer.

Weitere vorteilhafte Ausführungsformen der erfindungsgemäßen Vorrichtungen sind in den Ansprüchen 16 bis 19 aufgeführt. Bei der Ausführungsform gemäß Anspruch 19 kann der zweite Schlitten eine Ruhestellung einnehmen oder eine Gegenhaltefunktion an Trocknungsgefäßen bewirken.

Allgemein kann ein feststehender Abstandssensor vorgesehen sein, der zur Lageerkennung des beweglichen Teils, nämlich des Schlittens angelegt ist.

Man erkennt anhand der vorstehenden Ausführungen, dass sich die aus wenigen, aseptisch einfach handhabbaren Komponenten zusammengesetzten Be- und/oder Entladevorrichtungen besonders auch zur stufenweisen Nachrüstung bestehender Gefriertrocknungsanlagen eignen. Dies wird dadurch begünstigt, dass deren Komponenten mit den Stellflächen nicht in Berührung gelangen.

Die Erfindung wird im Folgenden unter Bezugnahme auf die beiliegenden Zeichnungen näher erläutert werden. Es zeigen:
Fig. 1 eine Trocknungskammer einer Gefriertrocknungsanlage mit einer erfindungsgemäßen Entladevorrichtung in einem Vertikalschnitt;
Fig. 2 die Trocknungskammer gemäß Fig. 1 in einem Horizontalschnitt entsprechend einer Schnittebene II - II;
Fig. 3 die Trocknungskammer gemäß Fig. 1 in perspektivischer Darstellung zu Beginn eines Entladungsvorgangs;
Fig. 4, 5 jeweils aufeinander folgende Phasen der Entladevorrichtung zu Beginn eines Entladungsvorgangs in perspektivischer Darstellung;
Fig. 6 eine Darstellung einer Variante einer erfindungsgemäßen Entladevorrichtung;
Fig. 7, 8 jeweils aufeinanderfolgende Phasen der Entladevorrichtung gemäß Fig. 6 während eines Entladungsvorgangs in der Draufsicht;
Fig. 9 bis 12 eine Trocknungskammer einer Gefriertrocknungsanlage mit einer erfindungsgemäßen Entladevorrichtung mit einem alternativen Linearantrieb, wobei die Figuren in entsprechender Reihenfolge den Fig. 2 bis 5 entsprechen;
Fig. 13 bis 15 eine Darstellung einer Variante einer erfindungsgemäßen Entladevorrichtung mit einem alternativen Linearantrieb, wobei die Figuren in entsprechender Reihenfolgen den Fig. 6 bis 8 entsprechen.

Fig. 1 zeigt in einer Schnittdarstellung die Trocknungskammer 1 einer Gefriertrocknungsanlage, in deren Vorderseite 2 sich eine zeichnerisch nicht dargestellte, verschließbare Öffnung zum Beladen mit bzw. zum Entladen von Trocknungsgefäßen 5 befindet. Die Trocknungskammer 1 steht in an sich bekannter Weise mit einer Kondensatorkammer in Verbindung, worauf an dieser Stelle jedoch nicht näher eingegangen werden soll.

Innerhalb der Trocknungskammer 1 befindet sich eine Anordnung von Stellflächen 3, die in einem Gestell 4 in an sich bekannter Weise vertikal bewegbar gehalten sind. Diese Stellflächen 3 dienen dem Aufstellen von jeweils eine Trocknungssubstanz enthaltenden Trocknungsgefäßen 5, welche der Trocknungskammer 1 nach Abschluss des Trocknungsvorgangs zu entnehmen sind. Mit 6 ist eine Höhenposition, hier der Stellfläche 3' bezeichnet, welche der Entladestellung dieser Stellfläche entspricht. Wesentlich ist, dass die vertikale Verstellbarkeit aller Stellflächen 3 des Gestells 4 dahingehend eingerichtet ist, dass jede Stellfläche 3 in die der Entladestellung entsprechende Höhenposition 6 bewegbar ist.

Zur Erläuterung des Aufbaus und der Wirkungsweise der erfindungsgemäßen Entladevorrichtung wird im Folgenden zunächst ergänzend auf die Figur 2 Bezug genommen, in der Funktionselemente, die mit denjenigen der Fig. 1 übereinstimmen, entsprechend bezeichnet sind.

Beiderseits der gemäß dem gezeigten Ausführungsbeispiel in etwa rechteckigen Stellfläche 3' erstrecken sich geradlinige leistenartige Führungen 7, welche aus mehreren, voneinander beabstandeten Segmenten zusammengesetzt sind. Diese Segmente sind in Längsrichtung mit der Maßgabe verschiebbar zueinander angeordnet, dass sie in eine stirnseitige Anlage zueinander bringbar sind, hierbei eine durchgängige Führung bildend. Diese Segmente können andererseits in solche stirnseitig voneinander beabstandete Positionen verfahren werden, dass Strukturelemente des Gestells 4, welche sich in unmittelbarer Nähe zu der seitlichen Berandung der Stellfläche 3' erstrecken, durch diese Führungen 7 nicht behindert werden. Diese Führungen 7 befinden sich auf einem Höhenniveau parallel zu demjenigen der Stellfläche 3' und geringfügig oberhalb desselben. Sie bilden seitliche Leitkanten für die in Richtung auf die Vorderseite 2 hin während einer Entladung zu verschiebenden Trocknungsgefäße 5.

Die Führungen 7 können ferner parallel zu der Ebene der Stellfläche 3' und quer zu ihrer Längsrichtung derart verschiebbar sein, so dass eine Anpassbarkeit an unterschiedliche Abmessungen der Trocknungsgefäße 5 gegeben ist. Diese sollten während eines Entladezyklus stets an den seitlichen Führungen 7 anliegen, so dass der seitliche Abstand der Führungen 7 stets nach Maßgabe eines geradzahligen Vielfachen beispielsweise des Durchmessers eines Trocknungsgefäßes 5 eingerichtet ist und ein Umfallen, ein Klemmen oder Verkeilen zuverlässig unterbunden ist. Das Verschieben der Führungen 7 in Längs- und Querrichtung sowie parallel zu den Stellflächen erfolgt über Antriebe 16, 17, die außerhalb der Trocknungskammer angeordnet und innerhalb der Trocknungskammer jeweils in Bewegungsrichtung über Edelstahlbälge abgedichtet sind.

Mit 8 ist ein Schlitten bezeichnet, der sich leistenartig senkrecht zu der Führung 7 erstreckt und der in Fig. 2 in seiner hintersten, der Parkposition gezeigt ist. Der Schlitten 8 erstreckt sich über die gesamte Breite der Stellfläche 3' und bildet während eines Entladevorgangs eine sich in Richtung auf die Vorderseite 2 hin bewegliche, zur Anlage an den auf der Stellfläche 3' aufstehenden Trocknungsgefäßen 5 bestimmte Leitkante. Er steht dementsprechend mit einem im Folgenden zu beschreibenden Antrieb in Wirkverbindung. Der Schlitten ist so gestaltet, dass unterschiedliche Abstände der Führungen 7 ausgeglichen werden können.

Dieser Antrieb ist als Linearantrieb ausgebildet und besteht aus zwei Linearmotoren, deren jeder aus einem mit 9 bezeichneten, unmittelbar seitlich den Schlitten 8 tragenden, langgestreckten Primärteil besteht, welches auf den jeweils eine Anordnung von Permanentmagneten von in Längsrichtung wechselnder Polarität enthaltenden, ein Sekundärteil bildenden jeweiligen Führung 7 gleitfähig aufgelagert ist. In der Parkstellung können die Primärteile 9 teilweise in Rohrstutzen 10 der Wandung der Trocknungskammer 1 aufgenommen sein, die ansonsten als Schaugläser ausgebildet sein können. Entsprechend der Verteilung der Permanentmagnete in Längsrichtung der Führungen 7 ist die Längenbemessung der Segmente nach Maßgabe der Unterbringung der magnetisch senkrecht zu der Bewegungsrichtung 8' des Schlittens 8 positionierten Permanentmagnete eingerichtet.

Die Energieversorgung der beiden Linearmotoren kann z. B. über eine, in einem flexiblen, vakuumdichten Edelstahlwellschlauch 15 aufgenommene Leitung bewirkt werden, die über den Schlitten 8 mit den beiden Primärteilen 9 in Verbindung steht und die über eine vakuumdichte, den genannten Schlauch aufnehmende Wandungsdurchführung der Trocknungskammer 1 an eine externe Steuerung angeschlossen ist. Über diese Leitung oder auch Leitungsgruppe können gleichzeitig Steuersignale sowie die Lage des Schlittens beschreibende Signale übertragen werden.

Zeichnerisch nicht dargestellt sind mehrere Halterungen, die sich voneinander beabstandet unterhalb der Stellfläche 3' in deren seitlichen Randbereichen erstrecken und mit den Antrieben 16 in Wirkverbindung stehen. Mittels der Antriebe 16 sind die Halterungen zwischen einer die ihnen zugekehrte Seite der Stellfläche 3' untergreifenden ersten Stellung und einer zweiten Stellung verfahrbar, in der ein Untergreifen nicht gegeben ist. Die Halterungen können hierbei zusammen mit den Führungen 7 bewegt werden. Wird somit die Stellfläche 3' mittels des Gestells 4 geringfügig nach unten verfahren, wobei gleichzeitig die einander beispielsweise quer zu der Förderrichtung 8' gegenüberliegenden Halterungen sich in einer solchen Stellung befinden, in der ein Untergreifen der einen Seite der Stellfläche 3' gegeben ist, wird die jeweils andere Seite der Stellfläche 3', an der ein Untergreifen nicht gegeben ist, zusammen mit Strukturelementen des Gestells 4 weiter abgesenkt, so dass es im Ergebnis zu einer Schräglage der Stellfläche 3' von beispielsweise 2° bis 3° kommt, die für Reinigungszwecke zweckmäßig sein kann.

Im Folgenden wird unter ergänzender Bezugnahme auf die Figuren 3 bis 5, in denen wiederum gleiche Funktionselemente übereinstimmend bezeichnet sind, die Wirkungsweise der Vorrichtung anhand eines Entladevorgangs erläutert werden.

Mit 12 ist ein Brückenteil bezeichnet, das mit geringem Abstand vor der Vorderseite 2 der Trocknungskammer 1 vertikal in Richtung der Pfeile 13 und / oder horizontal in Richtung der Pfeile 13' verfahrbar angeordnet ist. Das Brückenteil 12 wirkt mit weiteren, hier nicht dargestellten Fördereinrichtungen zum Abtransport entladener Trocknungsgefäße 5 zusammen und befindet sich in Fig. 3 in seiner Ruhestellung. Der Schlitten 8 befindet sich in seiner Parkstellung bzw. hinsichtlich der Vorderseite 2 in seiner hintersten Position. Auf die Darstellung einer in der vorderseitigen Wandung der Trocknungskammer 1 vorhandenen schließbaren Öffnung ist aus Gründen der zeichnerischen Einfachheit verzichtet worden.

In der Darstellung gemäß Fig. 4 ist das Brückenteil 12 in eine solche Position verfahren worden, in der sich die Stellfläche 3' in ihrer Entladestellung befindet, wobei das Brückenteil 12 unmittelbar an der zugekehrten Berandung 3" der Stellplatte 3' anliegt, welches im Regelfall, nämlich beim vertikalen Verfahren der Stellflächen 3 in Richtung der Pfeile 13 eine geringfügige horizontale Verschiebung in Richtung der Pfeile 13' auf die Stellfläche 3' hin erfordert.

Anschließend wird der Schlitten 8 durch Ansteuerung der beiden Linearmotoren in Richtung auf die Vorderseite 2 hin bewegt, so dass schließlich, wie in Fig. 5 gezeigt, die Trocknungsgefäße 5 auf der Stellfläche 3' über deren vorderseitige Berandung 3" hinaus auf das Brückenteil 12 verschoben werden können.

Das Brückenteil 12 wird anschließend in seine in Fig. 3 gezeigte Ruhestellung zurückgeführt.

Eine wesentliche Voraussetzung für die vorstehend dargestellte Wirkungsweise ist, dass die beidseitigen Führungen 7 derart bemessen sind, dass der Schlitten 8, wie in Fig. 5 gezeigt, bis in eine Stellung auf dem Brückenteil 12 verfahrbar ist. Dies kann durch eine, in dieser Richtung verschiebbare Ausbildung der Führung 7 oder zumindest von Segmenten der Führung 7 erreicht werden. Dies kann auch durch eine in dieser Richtung teleskopierbare Ausgestaltung zumindest von Segmenten der Führung 7 erreicht werden.

Alternativ hierzu kann auch das Brückenteil 12 mit Führungen ausgerüstet sein, die die Wirkung der Führungen 7 ergänzen und Bestandteil der nachgeführten Fördereinrichtungen sein können.

Wie insbesondere Fig. 5 erkennen läßt, besteht das Primärteil eines jeden der beiden Linearmotoren aus einer Hohlstruktur, welche die entsprechend gestaltete Führung 7 außenseitig umgreift und auf diese Weise eine Führungsfunktion vermittelt. In diese Hohlstruktur einbezogen sind die elektromagnetisch aktiven Teile des Primärteils, welche den magnetisch aktiven Teilen des Sekundärteils der Führung 7 unmittelbar gegenüberliegen, und zwar derart, dass eine Vorschubfunktion dargestellt ist.

Die Antriebe 16 und 17 sind u. a. auch dazu bestimmt, die Führungen 7 während des Ein- und Ausbringens von Trocknungsgefäßen 5 in eine Rüttelbewegung zu versetzen. Diese Maßnahme dient der Verbesserung der Verschiebbarkeit der Trocknungsgefäße, insbesondere auf großen Stellflächen, indem die Aufstandsicherheit auf der Stellfläche während eines Verschiebevorgangs erhöht wird.

Die genannten, jeweils Randbereichen der Stellfläche 3' zugeordneten, mit den Antrieben 16 in Verbindung stehenden Halterungen können sämtlich in eine die Stellfläche 3'untergreifende Stellung verfahren werden, so dass die Stellfläche 3' in einer definierten Höhe gehalten wird. Diese Bewegungen der Halterungen können somit mit den Führungen 7 erfolgen. Dies ist von besonderem Vorteil, da auf diesem Wege eine genaue Einstellung des vertikalen Abstands zwischen dieser zu entladenden Stellfläche und der sich unmittelbar oberhalb dieser befindlichen Stellfläche ermöglicht. Eine Berücksichtigung unterschiedlicher Größen der aufstehenden Trocknungsgefäße wird auf diesem Wege erleichtert.

Sobald ein Abtransport der Trocknungsgefäße 5 von der Stellfläche 3' über den Entladetisch 12 abgeschlossen ist, kann eine andere mit zu entladenden Trocknungsgefäßen 5 bestückte Stellfläche 3 in die Entladestellung verschoben werden, woraufhin sich der vorstehend beschriebene Vorgang wiederholt.

Die wesentlichen Komponenten einer solchen Entladevorrichtung, insbesondere der Schlitten 8 können zwecks Reinigung und/oder Sterilisation, ggf. nach Trennung von der elektrischen Versorgung, in einfachster Weise der Trocknungskammer 1 entnommen und erneut in diese wieder eingesetzt werden.

Auch sind diese Komponenten vollständig innerhalb der Trocknungskammer 1 untergebracht, und zwar derart, dass - von einem Entladevorgang abgesehen - kein Eingriff in den Raum oberhalb und / oder unterhalb der Stellflächen 3 gegeben ist.

Für die Stellflächen 3 werden keine seitlichen, mit diesen in fester Verbindung stehenden Führungsleisten benötigt. Denn die Ausübung einer seitlichen Führungswirkung ist nur während eines Entladevorgangs oder auch eines Beladevorgangs erforderlich. Dies wird jedoch durch die beiden seitlichen, gleichzeitig den Schlitten 8 über die Primärteile 9 aufnehmenden Führungen 7 erreicht. Dies bedeutet, dass völlig glatte, unter Gesichtspunkten der Aseptik einfach handhabbare Stellflächen 3 einsetzbar sind.

Vorstehend beschrieben wurde das Konzept einer Entladevorichtung bestehend aus einem parallel zu den seitlichen Berandungen einer sich in der Entladestellung befindlichen Stellfläche 3' beweglichen Schlitten 8, der auf seitlichen Führungen 7 aufgelagert ist, die gleichzeitig eine Führungsfunktion auf die Trocknungsgefäße 5 während deren Überschiebens auf ein Brückenteil 12 ausüben.

In einer im Wesentlichen völlig vergleichbaren Weise, das heißt unter Benutzung dieser Komponenten ist auch ein Beladevorgang darstellbar. Hierbei sind unterschiedliche Konzepte möglich, eine Gruppe von auf einem Brückenteil aufstehenden Trocknungsgefäßen in den Einwirkungsbereich eines diese Gruppe schiebenden, auf seitlichen Führungen aufgelagerten Schlittens zu bringen, welche Führungen gleichzeitig eine seitliche Führungsfunktion auf die Gruppe ausüben.

Insbesondere zur Stabilisierung der Aufstandposition der Trocknungsgefäße können diese während des Überschiebens auf die Stellplatte der Trocknungskammer zwischen zwei auf den seitlichen Führungen aufliegenden Schlitten angeordnet sein, wobei der in Vorschubrichtung erste Schlitten eine Gegenhaltefunktion ausübt. Umgekehrt ist eine solche Gegenhaltefunktion durch einen zweiten Schlitten auch während eines Entladevorgangs darstellbar, so dass ohne die Gefahr eines Umkippens der Trocknungsgefäße ein automatisierter Be- und Entladebetrieb der Gefriertrocknungsanlage nach Maßgabe kurzer Taktzeiten darstellbar ist.

Ein Wesensmerkmal der vorstehend beschriebenen Gefriertrocknungsanlage besteht darin, dass sowohl Be- als auch Entladevorgänge über deren Vorderseite 2 abgewickelt werden, so dass ein Be- und ein Entladen der Trocknungsgefäße in entgegengesetzten Verschieberichtungen erfolgt. Ein "Durchleitbetrieb", bei welchem ein Be- und Entladen in gleichen Verschieberichtungen über einander gegenüberliegende Türen in der Wandung der Trocknungskammer 1 erfolgt, ist jedoch gleichermaßen darstellbar.

Man erkennt, dass das vorgestellte Konzept einer automatisierten Be- und / oder Entladevorrichtung von seiner mechanischen Wirkungsweise her einfach und übersichtlich angelegt ist, wartungsfreundlich ist, und keine Kollision mit dem sonstigen Betrieb einer Gefriertrocknungsanlage mit sich bringt.

Bei dem in den Figuren 1 bis 5 dargestellten Ausführungsbeispiel sind die Trocknungsgefäße 5 unmittelbar auf den Stellflächen 3, 3' aufgelagert.

In den Figuren 6 bis 8 sind wiederum gleiche Funktionselemente in gleicher Weise beziffert, wobei auf eine Darstellung von Antrieben verzichtet worden ist, da diese zumindest für eine Verschiebung der Führungen in deren Längsrichtung nicht erforderlich sind. Die Trocknungsgefäße 5 stehen gruppenweise in rechteckigen Schalen 14 auf den Stellflächen 3, 3' auf, wobei diese Schalen 14 sowohl während des Beladens als während eines Entladens eine einheitliche Handhabung jeweils einer Gruppe von Trocknungsgefäßen 5 ermöglichen. Anstelle der Schalen 14 können auch beispielsweise rechteckige Rahmen benutzt werden.

Bei dieser Variante ist ein Verschieben der Segmente der Führung 7 nicht erforderlich, so dass sie fest mit der Trocknungskammer in Verbindung stehen. Der Schlitten mit den Primärteilen ist dabei in der Lage, Lücken zwischen diesen Segmenten zu überfahren.

Fig. 7 zeigt den Beginn eines Entladevorganges, wobei mit einer Längsseite an der Leitkante des Schlittens 8 eine Schale 14 anliegt, es kann sich auch um einen Rahmen handeln, welche / welcher durch Ansteuerung des Schlittens in dessen Bewegungsrichtung 8' auf die Vorderseite 2 der Trocknungskammer hin verschoben wird. Ein Brückenteil 12 wird in Richtung der Pfeile 13' auf die Vorderseite 2 der Trocknungskammer 1 hin bis in die in den Figuren 6 und 8 gezeigte, durch ein Anliegen des Brückenteils 12 an der Berandung 3" der Stellfläche 3' gekennzeichnete Stellung verfahren, aus der die Schale 14 bzw. der Rahmen von der Stellfläche 3' auf das Brückenteil 12 bewegt werden kann.

Während der gesamten Bewegung ist die Schale 14 seitlich durch die Führungen 7 sowie senkrecht zu diesen in Richtung auf das Brückenteil 12 hin durch den Schlitten 8 geführt. Die Führungen 7 bilden hierbei jeweils feste und der Schlitten 8 eine bewegliche Leitkante.

Die in den Figuren 6 bis 8 dargestellte Variante einer Be- und Entladevorrichtung entspricht im Übrigen der in den Figuren 1 bis 5 bereits beschriebenen Ausführungsform, so dass insoweit auf eine wiederholte Beschreibung verzichtet werden kann.

Die Trocknungskammer gemäß den Fig. 9 bis 12 besitzt eine Fig. 1 entsprechende Vertikalschnittdarstellung, die sich von der in Fig. 1 nicht unterscheidet. Wie bei der erfindungsgemäßen Entladevorrichtung gemäß den Fig. 1 bis 5 ist bei der Entladevorrichtung gemäß den Fig. 9 bis 12, in denen gleiche Funktionselemente insbesondere im Vergleich zu den Fig. 1 bis 5 übereinstimmend bezeichnet sind, der Antrieb des Schlittens als Linearantrieb ausgebildet, jedoch mit dem Unterschied, dass er aus zwei Linearmotoren besteht, von denen jeder aus einem in eine Führung 7 baulich integrierten Primärteil und einem mit 18 bezeichneten, unmittelbar seitlich den Schlitten 8 tragenden, langgestreckten, eine Anordnung von Permanentmagneten von in Längsrichtung wechselnder Polarität enthaltenden Sekundärteil besteht, welches auf der jeweiligen Führung 7 gleitfähig aufgelagert ist. In der Parkstellung können die Sekundärteile 18 teilweise in Rohrstutzen 10 der Wandung der Trocknungskammer 1 aufgenommen sein, die ansonsten als Schaugläser ausgebildet sein können. Die Längenbemessung der Segmente der Führung 7 ist nach Maßgabe der Unterbringung der magnetisch senkrecht zu der Bewegungsrichtung 8' des Schlittens 8 positionierten, elektromagnetisch aktiven Abschnitte des Primärteils eingerichtet.

Die Energieversorgung der beiden Linearmotoren kann z.B. über eine, in einem flexiblen, vakuumdichten Edelstahlwellschlauch (nicht gezeigt) aufgenommene Leitung bewirkt werden, die mit den beiden Primärteilen der beiden Führungen 7 in Verbindung steht und die über eine vakuumdichte, den genannten Schlauch aufnehmende Wandungsdurchführung der Trocknungskammer 1 eine externe Steuerung angeschlossen ist (nicht gezeigt). Da die beiden Linearmotoren aus mehreren beweglichen Segmenten bestehen, sind diese untereinander ebenfalls mit einem Edelstahlwellschlauch (nicht gezeigt) verbunden. Über diese Leitung oder auch Leitungsgruppe können gleichzeitig Steuersignale sowie die Lage des Schlittens beschreibende Signale übertragen werden.

Wie insbesondere Fig. 12 erkennen lässt, besteht das Sekundärteil 18 eines jeden der beiden Linearmotoren aus einer Hohlstruktur, welche die entsprechend gestaltete Führung 7 außenseitig umgreift und auf diese Weise eine Führungsfunktion vermittelt. In diese Hohlstruktur einbezogen sind die Permanentmagnete des Sekundärteils, welche den magnetisch aktiven Teilen des Primärteils der Führung 7 unmittelbar gegenüberliegen, und zwar derart, dass eine Vorschubfunktion dargestellt ist.

Auch bei dieser Ausführungsform werden für die Stellflächen 3 keine seitlichen, mit diesen in fester Verbindung stehenden Führungsleisten benötigt. Denn die Ausübung einer seitlichen Führungswirkung ist nur während eines Entladevorgangs oder auch eines Beladevorgangs erforderlich. Dies wird jedoch durch die beiden seitlichen, gleichzeitig den Schlitten 8 über die Sekundärteile 18 lagernden Führungen 7 erreicht. Dies bedeutet, dass völlig glatte, unter Gesichtspunkten der Aseptik einfach handhabbare Stellflächen 3 einsetzbar sind.

Ansonsten entspricht die Trocknungskammer gemäß den Fig. 9 bis 12 der gemäß den Fig. 1 bis 5.

Auch bei der Entladevorrichtung gemäß den Fig. 13 bis 15 sind wiederum gleiche Funktionselemente, insbesondere im Vergleich zu den Fig. 6 bis 8, übereinstimmend bezeichnet. Die Entladevorrichtung gemäß den Fig. 13 bis 15 entspricht der gemäß den Fig. 6 bis 8, wiederum mit dem Unterschied, dass der als Linearantrieb ausgebildete Antrieb des Schlittens aus zwei Linearmotoren besteht, von denen jeder aus einem in eine Führung 7 baulich integrierten Primärteil und einem mit 18 bezeichneten, unmittelbar seitlich den Schlitten 8 tragenden, langgestreckten, eine Anordnung von Permanentmagneten von in Längsrichtung wechselnder Polarität enthaltenden Sekundärteil besteht, welches auf der jeweiligen Führung 7 gleitfähig aufgelagert ist. Ansonsten entspricht diese Entladevorrichtung gemäß den Fig. 13 bis 15 der Entladevorrichtung gemäß den Fig. 6 bis 8.

Auch bei der Variante gemäß den Fig. 13 bis 15 ist ein Verschieben der Segmente 7 der Führung nicht erforderlich, so dass sie fest mit der Trocknungskammer in Verbindung stehen. Der Schlitten mit den Sekundärteilen 18 ist dabei in der Lage, Lücken zwischen diesen Segmenten zu überfahren.

Das erfindungsgemäße Konzept solcher Vorrichtungen ist in besonderer Weise geeignet, ein modulares Nachrüsten bestehender Vorrichtungen in Richtung auf einen automatisierten Be- und Entladevorgang zu ermöglichen, indem nacheinander stellflächenunabhängige seitliche Leitkanten bildende Führungen eingebaut werden, die seitlich mit Hinblick auf eine Anpassung an unterschiedliche Durchmesser der Trocknungsgefäße verschiebbar sind, die als Auflage eines Schlittens dienen usw.

### Bezugszeichenliste:

- 1.: Trocknungskammer
- 2.: Vorderseite
- 3.: Stellfläche
- 3'.: Stellfläche
- 3".: Berandung
- 4.: Gestell
- 5.: Trocknungsgefäß
- 6.: Entladeposition
- 7.: Führung
- 8.: Schlitten
- 8'.: Bewegungsrichtung
- 9.: Primärteil
- 10.: Rohrstutzen
- 12.: Brückenteil
- 13.: Bewegungsrichtung
- 13'.: Bewegungsrichtung
- 14.: Schale/Rahmen
- 15.: Edelstahlwellschlauch
- 16.: Antrieb
- 17.: Antrieb
- 18.: Sekundärteil

## Patentansprüche

1. Vorrichtung zum Schieben von ein Trocknungsgut enthaltenden, auf einer der mehreren Stellflächen (3, 3') der Trocknungskammer (1) einer Gefriertrocknungsanlage aufstehenden Trocknungsgefäßen (5) in einer Bewegungsrichtung (8') zum Zweck des Entladens oder des Beladens der Stellfläche (3') durch zumindest eine Öffnung in der Wandung der Trocknungskammer (1) hindurch, mit einem eine in der Bewegungsrichtung (8') bewegliche Leitkante bildenden, zur Ausübung einer Vorschubwirkung auf die Trocknungsgefäße (5) bestimmten Schlitten (8), der auf innerhalb der Trocknungskammer (1) beiderseits mit Abstand von der zu beladenden oder zu entladenden Stellfläche (3') angeordneten, zueinander und zu der Bewegungsrichtung (8') parallelen, feste Leitkanten bildenden Führungen (7) verfahrbar aufgelagert ist, **dadurch gekennzeichnet, dass** zur Darstellung eines Antriebs für den Schlitten wenigstens ein eine kraftschlüssige Verbindung mit wenigstens einer der Führungen (7) vermittelnder Linearmotor vorgesehen ist, dessen auf der Führung (7) aufgelagerter Primärteil (9) mit dem Schlitten (8) in Verbindung steht und dessen Sekundärteil baulich in die Führuhg (7) integriert ist.

2. Vorrichtung zum Schieben von ein Trocknungsgut enthaltenden, auf einer der mehreren Stellflächen (3, 3') der Trocknungskammer (1) einer Gefriertrocknungsanlage aufstehenden Trocknungsgefäßen (5) in einer Bewegungsrichtung (8') zum Zweck des Entladens oder des Beladens der Stellfläche (3') durch zumindest eine Öffnung in der Wandung der Trocknungskammer (1) hindurch, mit einem eine in der Bewegungsrichtung (8') bewegliche Leitkante bildenden, zur Ausübung einer Vorschubwirkung auf die Trocknungsgefäße (5) bestimmten Schlitten (8), der auf innerhalb der Trocknungskammer (1) beiderseits mit Abstand von der zu beladenden oder zu entladenden Stellfläche (3') angeordneten, zueinander und zu der Bewegungsrichtung (8') parallelen, feste Leitkanten bildenden Führungen (7) verfahrbar aufgelagert ist, **dadurch gekennzeichnet, dass** zur Darstellung eines Antriebs für den Schlitten wenigstens ein eine kraftschlüssige Verbindung mit wenigstens einer der Führungen (7) vermittelnder Linearmotor vorgesehen ist, dessen Primärteil baulich in die Führung (7) integriert ist und dessen auf der Führung (7) aufgelagerter Sekundärteil (18) mit dem Schlitten (8) in Verbindung steht.

3. Vorrichtung nach Anspruch 1 oder 2, **dadurch gekennzeichnet, dass** die Führungen (7) aus mehreren hintereinander angeordneten, in ihrer gemeinsamen Längsrichtung verschiebbar angeordneten Segmenten bestehen.

4. Vorrichtung nach einem der Ansprüche 1 bis 3, **dadurch gekennzeichnet, dass** der Schlitten (8) innerhalb der Trocknungskammer (1) auf den Führungen (7) in eine inaktive Position außerhalb der Stellfläche (3') verfahrbar ist.

5. Vorrichtung nach einem der Ansprüche 1 bis 4, **dadurch gekennzeichnet, dass** die Höhenposition der Führungen (7) innerhalb der Trocknungskammer (1) fest ist.

6. Vorrichtung nach einem der Ansprüche 1 bis 5, **dadurch gekennzeichnet, dass** die Führungen (7) unter Wahrung ihrer zueinander parallelen Ausrichtung senkrecht zu den ihnen zugeordneten Berandungen der Stellfläche (3') und parallel zu deren Ebene verschiebbar angeordnet sind.

7. Vorrichtung nach einem der Ansprüche 1 bis 6, **gekennzeichnet durch** zwei auf den Führungen (7) aufgelagerte Schlitten (8), die bei einer Be-oder Entladebewegung - in Verschieberichtung gesehen - jeweils zur vorderseitigen, eine Gegenhaltefunktion an den Trocknungsgefäßen (5) erfüllenden Anlage sowie zur rückseitigen, eine Vorschubfunktion an den Trocknungsgefäßen (5) erfüllenden Anlage bestimmt sind.

8. Vorrichtung nach einem der Ansprüche 1 bis 7, **gekennzeichnet durch** ein außerhalb der Trocknungskammer (1) zumindest vertikal bzw. senkrecht zu den Ebenen der Stellflächen (3) verschiebbar angeordnetes Brückenteil (12).

9. Vorrichtung nach Anspruch 8, **dadurch gekennzeichnet, dass** in einer Entladestellung das Brückenteil (12) und die zu entladende Stellfläche (3') in einer gemeinsamen Ebene, über die genannte Öffnung in der Wandung der Trocknungskammer (1) aneinanderliegend positioniert sind und dass die Führungen (7) oder zumindest Segmente derselben mit der Maßgabe in ihrer Längsrichtung verschiebbar angeordnet sind, dass mittels des Schlittens (8) eine Vorschubfunktion bis in den Bereich des Brückenteils (12) ausübbar ist.

10. Vorrichtung nach einem der Ansprüche 8 oder 9, **dadurch gekennzeichnet, dass** das Brückenteil (12) zusätzlich zum Beladen nutzbar ist.

11. Vorrichtung nach einem der Ansprüche 1 bis 10, **gekennzeichnet durch** ein außerhalb der Trocknungskammer (1) zumindest vertikal bzw. senkrecht zu den Ebenen der Stellflächen (3) verschiebbar angeordnetes, zum Beladen bestimmtes Brückenteil.

12. Vorrichtung nach Anspruch 11, **dadurch gekennzeichnet, dass** in einer Beladestellung das Brückenteil und die zu beladende Stellfläche (3') in einer gemeinsamen Ebene, über die genannte Öffnung in der Wandung der Trocknungskammer (1) aneinanderliegend positioniert sind, dass die Führungen (7) oder zumindest Segmente derselben mit der Maßgabe in ihrer Längsrichtung verschiebbar angeordnet sind, dass zumindest mittels eines Schlittens (8) eine Vorschubfunktion auf die auf dem Brückenteil aufstehenden Trocknungsgefäße (5) bis auf die Stellfläche (3') ausübbar ist.

13. Vorrichtung nach einem der Ansprüche 1 bis 12 **gekennzeichnet durch** Mittel, die dazu bestimmt sind, die Führungen (7) während des Ein- oder Ausbringens von Trocknungsgefäßen (5) in eine Rüttelbewegung zu versetzen.

14. Vorrichtung nach einem der Ansprüche 1 bis 13, **dadurch gekennzeichnet, dass** die Stellflächen (3, 3') in an sich bekannter Weise in einem deren vertikale Verschiebung innerhalb der Trocknungskammer (1) ermöglichenden Plattengestell gehalten sind, dass zumindest ein System von parallel verschiebbaren, zum Untergreifen einer, sich in einer definierten Höhenposition befindlichen Stellfläche (3, 3') bestimmten Auflagen vorgesehen ist, und dass das Plattengestell sowie das System der Auflagen mit der Maßgabe ausgestaltet sowie angeordnet sind, dass über das System der Auflagen eine von dem Plattengestell unabhängige Höhenpositionierung der untergriffenen Stellfläche (3') darstellbar ist.

15. Vorrichtung nach Anspruch 14, **dadurch gekennzeichnet, dass** das System der Auflagen der Be- und/oder Entladeposition der Stellflächen (3, 3') zugeordnet ist.

16. Vorrichtung nach einem der Ansprüche 2 bis 15, **dadurch gekennzeichnet, dass** sie einen feststehenden, nicht mit dem Sekundärteil (18) verbundenen Abstandssensor aufweist, der zur Lageerkennung des Sekundärteils (18) ausgelegt ist.

17. Vorrichtung nach Anspruch 16, **dadurch gekennzeichnet, dass** der Abstandssensor ein laseroptischer Sensor ist, der außerhalb der Trocknungskammer (1) an einem teilweise die Sekundärteile (18) aufnehmenden Rohrstutzen (10) der Trocknungskammerwandung angebracht ist.

18. Vorrichtung nach einem der Ansprüche 2 bis 17, **dadurch gekennzeichnet, dass** die Führungen (7) zwei unterschiedliche Primärteile aufweisen, die übereinander oder nebeneinander angeordnet sind, so dass mittels eines zweiten Sekundärteils, das zu dem ersten entsprechend versetzt angeordnet ist, von dem Schlitten (8) unabhängig ein zweiter Schlitten bewegbar ist.

19. Vorrichtung nach einem der Ansprüche 2 bis 18, **dadurch gekennzeichnet, dass** die Führungen (7) aus mehreren hintereinander angeordneten Segmenten gestehen, wobei einzelne Segmente inaktiv schaltbar sind, so dass der Schlitten (8) auf aktiven Segmenten bewegbar ist und ein zweiter Schlitten auf inaktiven Segmenten ruht.

## Claims

1. Device for pushing drying vessels (5), which contain a product to be dried and stand on one of a plurality of utility surfaces (3, 3') of a drying chamber (1) of a freeze drying system, in a moving direction (8') for the purpose of unloading or loading of the utility surface (3') through at least one opening in the wall of the drying chamber (1), with a carriage (8) which builds a guiding edge movable in the moving direction (8') and which is designated for exerting a feeding effect upon the drying vessels (5), wherein the carriage (8) is supported to be movable on guides (7) which are disposed within the drying chamber (1) on both sides with a distance from the utility surface (3') to be loaded or unloaded, which are parallel with one another and parallel to the moving direction (8') and which build fixed guiding edges, **characterised in that** at least one linear motor is provided which builds a drive for the carriage, wherein the linear motor provides a non-positive connection with at least one of the guides (7) and wherein a primary part (9) of the linear motor which is supported on the guide (7) is connected with the carriage (8) and wherein the secondary part of the linear motor is structurally integrated into the guide (7).

2. Device for pushing drying vessels (5), which contain a product to be dried and stand on one of a plurality of utility surfaces (3, 3') of a drying chamber (1) of a freeze drying system, in a moving direction (8') for the purpose of unloading or loading of the utility surface (3') through at least one opening in the wall of the drying chamber (1), with a carriage (8) which builds a guiding edge movable in the moving direction (8') and which is designated for exerting a feeding effect upon the drying vessels (5), wherein the carriage (8) is supported to be movable on guides (7) which are disposed within the drying chamber (1) on both sides with a distance from the utility surface (3') to be loaded or unloaded, which are parallel with one another and parallel to the moving direction (8') and which build fixed guiding edges, **characterised in that** at least one linear motor is provided which builds a drive for the carriage, wherein the linear motor provides a non-positive connection with at least one of the guides (7) and wherein the primary part of the linear motor is structurally integrated into the guide (7) and wherein the secondary part (18) of the linear motor which is supported on the guide (7) is connected with the carriage (8).

3. Device according to claim 1 or 2, wherein the guides (7) consist of a plurality of segments which are disposed one behind another and which are disposed to be movable in their common longitudinal direction.

4. Device according to one of claims 1 to 3, wherein the carriage (8) is movable within the drying chamber (1) on the guides (7) to an inactive position outside from the utility surface (3').

5. Device according to one of claims 1 to 4, wherein the heights position of the guides (7) within the drying chamber (1) is fixed.

6. Device according to one of claims 1 to 5, wherein the guides (7), whilst retaining their mutual parallel alignment, are disposed in such a manner that they are movable perpendicularly with respect to their associated edges of the utility surface (3') and parallel to the plane of the utility surface (3').

7. Device according to one of claims 1 to 6, wherein two carriages (8) supported on the guides (7) are provided wherein the carriages (8) during a movement for loading or unloading are - when seen in the direction of movement - each designated for a front-sided contact at the drying vessels (5) for fulfilling a counter holding function at the drying vessels (5) and for a rear-sided contact at the drying vessels (5) for providing a feeding function.

8. Device according to one of claims 1 to 7, wherein a bridge part (12) is provided wherein the bridge part (12) is movable outside from the drying chamber (1) at least vertically or perpendicular to the planes of the utility surfaces (3).

9. Device according to claim 8, wherein in an unloading position the bridge part (12) and the utility surface (3') to be unloaded are positioned in a common plane contacting each other via said opening in the wall of the drying chamber (1) and wherein the guides (7) or at least segments of the guides (7) are disposed so as to be displaceable in their longitudinal direction such that a feeding function can be exerted by the carriage (8) up to the region of the bridge part (12).

10. Device according to claim 8 or 9, wherein the bridge part (12) is additionally usable for loading.

11. Device according to one of claims 1 to 10, wherein a bridge part designated for loading is disposed so as to be displaceable outside from the drying chamber (1) at least vertically or perpendicular to the planes of the utility surfaces (3).

12. Device according to claim 11, wherein in a loading position the bridge part and the utility surface (3') to be loaded are positioned in a common plane contacting each other via the aforementioned opening of the wall of the drying chamber (1), wherein the guides (7) or at least segments of the same are located so as to be movable in their longitudinal direction such that by at least one carriage (8) a feeding function can be exerted upon the drying vessels (5) standing on the bridge part up to the utility surface (3').

13. Device according to one of claims 1 to 12, wherein means are provided designated for effecting a shaking movement of the guides (7) during the introducing or removing movement of the drying vessels (5).

14. Device according to one of claims 1 to 13, wherein the utility surfaces (3, 3') are held in a manner known per se in a plate frame which permits a vertical displacement of the utility surfaces (3, 3') within the drying chamber (1), wherein at least one system of parallel movable supports is provided, wherein the supports are designated for engaging underneath a utility surface (3, 3') located in a defined height position and wherein the plate frame as well as the system with the supports is designed and arranged such that by means of the system with the supports a height positioning of the utility surface (3') engaged underneath is provided which is independent from the plate frame.

15. Device according to claim 14, wherein the system of the supports is associated with the loading and/or unloading position of the utility surfaces (3, 3').

16. Device according to one of claims 2 to 15, wherein the device comprises a fixed displacement sensor which is not connected with the secondary part (18), wherein the distance sensor is designed for detecting the position of the secondary part (18).

17. Device according to claim 16, wherein the distance sensor is a laser-optical sensor which is mounted outside from the drying chamber (1) and which is mounted with a tube socket (10) of the wall of the drying chamber, wherein the tube socket (10) at least partially accommodates the secondary parts (18).

18. Device according to one of claims 2 to 17, wherein the guides (7) comprise two different primary parts located one above the other or one besides the other such that by means of a second secondary part which is offset with respect to the first is movable by the carriage (8) independent from a second carriage.

19. Device according to one of claims 2 to 18, wherein the guides (7) are built by a plurality of segments located one behind the other, wherein it is possible to switch single segments in an inactive mode such that the carriage (8) is movable on the active segments whereas the second carriage rests on inactive segments.

## Revendications

1. Dispositif de poussée de récipients de séchage (5) contenant un produit à sécher, se trouvant sur une des plusieurs surfaces de pose (3, 3') de la chambre de séchage (1) d'un dispositif d'installation lyophilisation dans une direction de mouvement (8') pour le déchargement ou le chargement de la surface de pose (3') par au moins une ouverture dans la paroi de la chambre de séchage (1), avec un chariot (8) formant une arête de guidage dans la direction de mouvement (8'), pour l'application d'une action de poussée sur les récipients de séchage (5), qui est logé de manière mobile sur des guidages (7) formant des arêtes de guidage fixes, parallèles entre eux et à la direction de mouvement (8'), disposés à l'intérieur de la chambre de séchage (1) des deux côtés à une certaine distance de la surface de pose (3') à charger ou à décharger, **caractérisé en ce que**, pour la formation d'un entraînement pour le chariot, au moins un moteur linéaire transmettant une liaison de force avec au moins un des guidages (7) est prévu, dont la partie primaire (9) est logée sur le guidage (7) est reliée au chariot (8) et dont la partie secondaire est intégrée dans la structure du guidage (7).

2. Dispositif de poussée de récipients de séchage (5) contenant un produit à sécher, se trouvant sur une des plusieurs surfaces de pose (3, 3') de la chambre de séchage (1) d'un dispositif d'installation lyophilisation dans une direction de mouvement (8') pour le déchargement ou le chargement de la surface de pose (3') par au moins une ouverture dans la paroi de la chambre de séchage (1), avec un chariot (8) formant une arête de guidage dans la direction de mouvement (8'), pour l'application d'une action de poussée sur les récipients de séchage (5), qui est logé de manière mobile sur des guidages (7) formant des arêtes de guidage fixes, parallèles entre eux et à la direction de mouvement (8'), disposés à l'intérieur de la chambre de séchage (1) des deux côtés à une certaine distance de la surface de pose (3') à charger ou à décharger, **caractérisé en ce que**, pour la formation d'un entraînement pour le chariot, au moins un moteur linéaire transmettant une liaison de force avec au moins un des guidages (7) est prévu, dont la partie primaire (9) est intégrée dans la structure du guidage (7) et dont la partie secondaire (18) est logée sur le guidage (7) est reliée au chariot (8).

3. Dispositif selon la revendication 1 ou 2, **caractérisé en ce que** les guidages (7) sont constitués de plusieurs segments disposés de manière coulissante dans leur direction longitudinale, disposés les uns derrière les autres.

4. Dispositif selon l'une des revendications 1 à 3, **caractérisé en ce que** le chariot (8) est mobile à l'intérieur de la chambre de séchage (1) sur les guidages (7) dans une position inactive à l'extérieur de la surface de pose (3').

5. Dispositif selon l'une des revendications 1 à 4, **caractérisé en ce que** la position en hauteur des guidages (7) est fixe à l'intérieur de la chambre de séchage (1).

6. Dispositif selon l'une des revendications 1 à 5, **caractérisé en ce que** les guidages (7) sont disposés de manière coulissante, tout en maintenant leur orientation parallèle entre eux, perpendiculairement aux bords correspondants de la surface de pose (3') et parallèlement à leur plan.

7. Dispositif selon l'une des revendications 1 à 6, **caractérisé par** deux chariots (8) logés sur les guidages (7) qui, lors d'un mouvement de chargement ou de déchargement, vu dans la direction de coulissement, sont conçus comme une installation frontale remplissant une fonction de maintien sur les récipients de séchage (5) ainsi que comme une installation arrière remplissant une fonction de poussée sur les récipients de séchage (5).

8. Dispositif selon l'une des revendications 1 à 7, **caractérisé par** un élément de pont (12) disposé de manière coulissante à l'extérieur de la chambre de séchage (1) au moins verticalement ou perpendiculairement par rapport aux plans des surfaces de pose (3).

9. Dispositif selon la revendication 8, **caractérisé en ce que**, dans une position de déchargement, l'élément de pont (12) et la surface de pose à décharger (3') sont juxtaposés dans un plan commun, au-dessus de l'ouverture mentionnée dans la paroi de la chambre de séchage (1) et **en ce que** les guidages (7) ou au moins des segments de ceux-ci sont disposés de manière coulissante avec la règle dans leur direction longitudinale, de façon à ce que, à l'aide du chariot (8), une fonction de poussée puisse être exercée jusqu'au niveau de l'élément de pont (12).

10. Dispositif selon l'une des revendications 8 ou 9, **caractérisé en ce que** l'élément de pont (12) est en outre utilisable pour le chargement.

11. Dispositif selon l'une des revendications 1 à 10, **caractérisé par** un élément de pont disposé de manière coulissante à l'extérieur de la chambre de séchage (1) au moins verticalement ou perpendiculairement par rapport aux plans des surfaces de pose (3), et conçu pour le chargement.

12. Dispositif selon la revendication 11, **caractérisé en ce que**, dans une position de chargement, l'élément de pont et la surface de pose (3') à charger sont juxtaposés dans un plan commun, au-dessus de l'ouverture mentionnée dans la paroi de la chambre de séchage (1), **en ce que** les guidages (7) ou au moins des segments de ceux-ci sont disposés de manière coulissante dans leur direction longitudinale, de façon à ce qu'à l'aide d'au moins un chariot (8), une fonction de poussée puisse être exercée sur les récipients de séchage (5) se trouvant sur l'élément de pont excepté la surface de pose (3').

13. Dispositif selon l'une des revendications 1 à 12, **caractérisé par** des moyens conçus pour appliquer un mouvement de vibration aux guidages (7) pendant l'entrée et la sortie des récipients de séchage (5).

14. Dispositif selon l'une des revendications 1 à 13, **caractérisé en ce que** les surfaces de pose (3, 3') sont maintenues, d'une manière connue en soi, dans un châssis à plaques permettant son coulissement verticale à l'intérieur de la chambre de séchage (1), **en ce qu'**au moins un système d'appuis parallèles coulissants, conçus pour une prise par-dessous d'une surface de pose (3, 3') se trouvant dans une position en hauteur définie et **en ce que** le châssis à plaques ainsi que le système d'appuis est conçu et disposé de façon à ce que, au-dessus du système d'appuis, une position en hauteur, indépendante du châssis à plaques, de la surface de pose (3') prise par-dessous puisse être obtenue.

15. Dispositif selon la revendication 14, **caractérisé en ce que** le système d'appuis correspond à la position de chargement et/ou de déchargement des surfaces de pose (3, 3').

16. Dispositif selon l'une des revendications 2 à 15, **caractérisé en ce qu'**il comprend un capteur de distance fixe non relié à la partie secondaire (18), conçu pour détecter la position de la partie secondaire (18).

17. Dispositif selon la revendication 16, **caractérisé en ce que** le capteur de distance est un capteur optique laser qui est monté à l'extérieur de chambre de séchage (1) sur un piquage tubulaire (10) de la paroi de la chambre de séchage, logeant partiellement la partie secondaire (18).

18. Dispositif selon l'une des revendications 2 à 17, **caractérisé en ce que** les guidages (7) comprennent deux parties primaires différentes superposées ou juxtaposées de façon à ce que, à l'aide d'une deuxième partie secondaire, disposée de manière décalée par rapport à la première, un deuxième chariot puisse être déplacé indépendamment par le chariot (8).

19. Dispositif selon l'une des revendications 2 à 18, **caractérisé en ce que** les guidages (7) sont constitués de plusieurs segments disposés les uns derrière les autres, certains segments pouvant être désactivés, de façon à ce que le chariot (8) soit mobile sur des segments actifs et un deuxième chariot repose sur des segments inactifs.
